# EUROPÄISCHE PATENTANMELDUNG

(11) **EP 1 510 663 A1**
(43) Veröffentlichungstag der Anmeldung: **02.03.2005**
(21) Anmeldenummer: 03102601.6
(22) Anmeldetag: 20.08.2003
(51) Int. Cl.: F01L 13/00

(54) **Variable Ventilsteuereinrichtung für eine Brennkraftmaschine**

(71) Anmelder: Ford Global Technologies, LLC, A subsidary of Ford Motor Company, Dearborn, MI 48126 (US)
(72) Erfinder: Schick, Thomas, 50935, Koeln (DE)
(74) Vertreter: Drömer, Hans-Carsten, Dr.-Ing.

(57) **Zusammenfassung**

Die Erfindung bezieht sich auf eine variable Ventilsteuereinrichtung 10 für eine Brennkraftmaschine, insb. für einen Viertakt- Ottomotor, umfassend von einer Mehrzahl von Steuernocken 12 einer Nockenwelle 11 insb. über Ventilstößel betätigbare Ventile und umfassend Mittel 13 wenigstens zur Reduzierung von Drosselverlusten der Brennkraftmaschine insb. unter Teillastbetrieb, wobei diese Mittel 13 zur Reduzierung von Drosselverlusten im wesentlichen Mittel 14 zur stufenlosen Verstellung von Ventilhub und Öffnungsdauer umfassen. Es ist dabei erfindungsgemäß vorgesehen, daß die Mittel 14 zur stufenlosen Verstellung von Ventilhub und Öffnungsdauer im wesentlichen durch Mittel 15 zur radialen Verschiebung des Nockengrundkreises relativ zum Nockenwellenmittelpunkt gebildet sind.

## Beschreibung

Die Erfindung bezieht sich auf eine variable Ventilsteuereinrichtung für eine Brennkraftmaschine, insb. für einen Viertakt- Ottomotor, umfassend von einer Mehrzahl von Steuernocken einer oder mehrerer Nockenwellen insb. über Ventilstößel betätigbare Ventile und umfassend Mittel wenigstens zur Reduzierung von Drosselverlusten der Brennkraftmaschine insb. unter Teillastbetrieb, wobei diese Mittel zur Reduzierung von Wirkungsgradverlusten im wesentlichen Mittel zur stufenlosen Verstellung von Ventilhub und Öffnungsdauer umfassen.

Aus dem Stand der Technik sind verschiedene variable Ventilsteuereinrichtungen für eine Brennkraftmaschine, insb. für einen Viertakt- Ottomotor, bekannt. Es steht dabei grundsätzlich das Problem im Vordergrund, daß der Wirkungsgrad von Viertakt- Ottomotoren im Teillastbereich maßgeblich durch die Drosselverluste an der Drosselklappe beeinflußt werden. Es führt dabei eine Reduzierung bzw. Minimierung dieser Verluste automatisch zu einem verbesserten Motorwirkungsgrad und damit zu einem geringeren Kraftstoffverbrauch. Es sind dazu verschiedene Lösungen bekannt mit Mitteln wenigstens zur Reduzierung von Wirkungsgradverlusten einer Brennkraftmaschine insb. unter Teillastbetrieb, wobei die bekannten Lösungen zumeist Mittel zur stufenlosen Verstellung von Ventilhub und Öffnungsdauer umfassen.

Es ist z. B. aus der US 5 161 429A eine variable Ventilbetätigungseinrichtung bekannt, die vorgesehen ist für eine Verwendung zur Durchführung einer variablen Ventilsteuerung für die Ein- und Auslaßventile einer Brennkraftmaschine, wobei diese Anordnung eine hohle Welle umfaßt mit wenigstens einem durch eine zylindrische Wand definierten Schlitz. Dabei ist ein bewegbares Nockenelement derart angeordnet, daß es durch den Schlitz hindurch vorsteht und relativ zu der Hohlwelle rotierbar in einem Kanal ist, der von den Innenflächen der Hohlwelle definiert ist. Ein Grundträgerband erstreckt sich umfangsseitig um die äußere Fläche der Hohlwelle zwischen den Endwänden des Schlitzes. Die äußerste Fläche der Hohlwelle kann Nuten definieren, welche vorderseitige oder rückwärtige ohrenartige Bereiche des Nockenelementes aufnehmen. Die äußerste Fläche der Hohlwelle kann weiterhin Aufnahmen definieren, welche in einigen Ausführungsformen bodenseitige Oberflächen, in anderen Ausführungsformen bereichsweise bodenseitige Oberflächen oder keine bodenseitige Oberflächen aufweisen. Diese Aufnahmen können zungenartige Elemente aufnehmen, die an den Nockenelementen angeformt sind. Die Nockenelemente können von einem Nockenfolgeelement angegriffen werden, das eine Rolle für ein Angreifen an der Nockenoberfläche umfaßt. Wenn die Länge der Rolle die Weite der Nockenoberfläche übersteigt, können gewölbte Grundträgerbereiche auf der äußersten Oberfläche der Hohlwelle vorgesehen sein, um die Rolle entlang des freistehenden Bereiches des Schlitzes zu tragen, der zwischen der Endwand des Schlitzes und dem freien Ende des Nockenelementes besteht. Eine innere Welle erstreckt sich durch eine Öffnung, die in Querrichtung durch das Nockenelement definiert ist, und greift dasselbe nicht rotierbar an. Der vordere Bereich des Nockenelementes kann durch eine rotierbare Rolle definiert sein. Weiterhin können doppelte Nockenelemente mit identischen Nockenoberflächenprofilen einander gegenüberliegend vorgesehen sein, wobei ein Nockenelement durch den Schlitz hervorragt und das andere Nockenelement an der Außenfläche der Hohlwelle gesichert ist. Weiterhin kann ein einzelner Nockenfolger wie ein Stößel vorgesehen sein, der eine kreisförmige, zylindrische Oberfläche definiert, wobei dieser an beiden Nockenelementen angreift und nicht rotierbar gehalten ist.

Mit der in dieser Schrift beschriebenen Anordnung soll insbesondere eine variable Ventilsteuerung für Brennkraftmaschinen, insb. solche unter Verwendung von Rollenelementen geschaffen werden, bei der eine Reduzierung des Pegels der Reibung in einer zyklischen Steuereinrichtung mit einer oder mehrerer Nocken erreicht wird, und zwar ohne eine Erzeugung von diskontinuierlichen Bewegungen während der Steuerbewegung eines einzelnen Steuerzyklus, wie dies bei zuvor bekannten Lösungen der Fall war. Das Nockenelement ist dabei in einer solchen Weise angeordnet, daß eine relative Rotationsbewegung in Bezug auf die Hohlwelle möglich ist, wobei über miteinander zusammenwirkende Verkeilungselemente eine relative Rotationsbewegung zwischen der inneren Welle und dem bewegbaren Nockenelement verhindert wird. Die relative Rotationsbewegung des Nockenelementes in Bezug auf die Hohlwelle wird dabei bevorzugt unter Ausbildung von zueinander gleitbaren Anlageflächen erzielt.

Mit der hier beschriebenen Anordnung wird also eine variable Ventilsteuerung für eine Brennkraftmaschine hinsichtlich einer Reduzierung des Pegels der Reibung verbessert, und zwar im wesentlichen ohne eine Erzeugung von diskontinuierlichen Bewegungen. Nachteilig ist bei dieser Ausführungsform aber insbesondere der hohe konstruktive Aufwand, wünschenswert ist es außerdem, die variable Ventilsteuereinrichtung auf einfache und kostengünstige Weise weiterhin bzgl. einer Reduzierung bzw. Minimierung von Wirkungsgradverlusten zu verbessern, um eine weitere Verbesserung des Motorwirkungsgrades zu erzielen.

Aus dem Stand der Technik ist ferner aus der US 6 145 485 A ein variabler Ventiltrieb für eine Brennkraftmaschine bekannt, bei dem ein Hubventil von einem Steuernocken einer Nockenwelle mittels eines einteiligen Kipphebels betätigbar ist, der über eine in seinem ventilfernen Endbereich angeordnete Kurvenbahn unter Zwischenschaltung einer gesteuert verlagerbaren Rolle mit dem Steuernocken zusammenwirkt derart, daß die quer zur Nockenwellen- Drehachse gegen und in Drehrichtung des Steuernockens diskontinuierlich verlagerbare Rolle der Änderung der Öffnungs- und Schließzeitpunkte des Hubventils bei konstanten Öffnungswinkeln in Kombination mit variablen Ventilhüben infolge der Änderung der rollenbedingten Kipphebelübersetzungen dient. Bei diesem variablen Ventiltrieb mit bei konstanten Öffnungswinkeln erzielbaren variablen Ventilhüben wird zur Erzielung variabler Ventilöffnungswinkel bei besonders kleinen Ventilhüben vorgeschlagen, daß die mit der Nockenwellendrehachse im wesentlichen parallele Kippachse des Kipphebels relativ zur Nockenwelle längs einer Bahn derart gesteuert dynamisch verlagerbar ist, daß mit verlagerter Kippachse längs der quer zu einer Verbindungsgeraden der Rollenmitte mit der Kipphebelauflage am Schaftende des Hubventils gerichteten Bahn der Kipphebel über die lediglich etwa vom Anfangsbereich bis etwa zum Endbereich der Nockenspitze des Steuernockens gesteuerte Rolle zur Ventilbetätigung aktiviert ist.

Mit der hier beschriebenen Anordnung sollen insb. im niederen Lastbereich der Brennkraftmaschine besonders kleine Ventilhübe bei variabel angepaßtem Ventilöffnungswinkel zusätzlich erzielbar sein. Mit der vorgesehenen Ausbildung soll dabei erreichbar sein, daß mit einer unter der gesteuert fix positionierten Rolle hinwegbewegten Öffnungsflanke und Schließflanke des Steuernockens über den durch die verlagerbare Kippachse ausweichenden Kipphebel zunächst keine Ventilbetätigung erfolgt und diese erst gegeben ist, wenn die Rolle lediglich etwa vom Anfangsbereich bis zum Endbereich der Nockenspitze des Steuernockens gesteuert den Kipphebel zur Ventilbetätigung aktiviert.

Nach einem Ausgestaltungsmerkmal dieser Anordnung kann vorgesehen sein, daß bei einem Zylinderkopf mit zwei Einlaßhubventilen je Brennraum die zugeordneten Kipphebel mit verlagerbarer Kippachse jeweils gesondert ansteuerbar angeordnet sind derart, daß eines der Hubventile mit konstantem Ventilöffnungswinkel bezüglich einer Ein-/ Auslaßüberschneidung und eines Ventilhubes variabel gesteuert ist, und daß das andere Hubventil mit variablem Ventilöffnungswinkel < 100° in Bezug auf die Kurbelwelle mit Ventilhüben < 1,1 mm gesteuert ist. Dabei ist weiterhin vorgesehen, daß das zweite Hubventil mit variablem Ventilöffnungswinkel im unteren Lastbereich der Brennkraftmaschine, insb. im leerlaufnahen Teillastbereich angesteuert ist.

In Ausgestaltung dieser Anordnung kann die in einem Gelenkstein des Kipphebels festgelegte Kippachse entsprechend dem drehenden Steuernocken zwischen den Enden eines Langloches hubbeweglich geführt werden, wobei mit Erreichen des unteren Endes des Langloches die freie Schwenkbewegung des Kipphebels um seine Kipphebelauflage am Schaftende des Hubventils beendet ist und somit die Rolle am Ende der Öffnungsflanke vom Anfangsbereich bis zum Endbereich der Nockenspitze des Steuernockens den Kipphebel zur Betätigung des Hubventils aktiviert und anschließend im Bereich der Schließflanke bezüglich einer Ventilhubbetätigung wieder wirkungslos ist.

Diese Anordnung eignet sich also insb. zur Erzielung variabler Ventilöffnungswinkel bei besonders kleinen Ventilhüben, wobei auch in diesem Falle nachteilig insb. der hohe konstruktive Aufwand ist. Wünschenswert ist es auch in diesem Falle, die variable Ventilsteuereinrichtung auf einfache und kostengünstige Weise zusätzlich bzgl. einer Reduzierung bzw. Minimierung von Drosselverlusten zu verbessern, um eine weitere Verbesserung des Motorwirkungsgrades zu erzielen.

Schließlich ist aus der US 6 425 359 B2 eine Ventilsteuereinrichtung für eine Brennkraftmaschine bekannt, mit einer Einlaßnockenwelle mit wenigstens einem Einlaßnockenelement zum Öffnen und Schließen eines Einlaßventils und einer Auslaßnockenwelle mit wenigstens einem Auslaßnockenelement zum Öffnen und Schließen eines Auslaßventils, wobei wenigstens eines der besagten Einlaß- und Auslaßnockenelemente ein variables Nockenelement umfassen, mit einem variablen Nockenbereich mit unterschiedlichen Ventilbetriebseigenschaften, wobei sich diese in der Richtung der Rotationsachse der Einlaßnockenwelle oder der Auslaßnockenwelle ändern, um ein Öffnen und Schließen des Einlaßventils oder des Auslaßventils in Abhängigkeit der unterschiedlichen Ventilbetriebseigenschaften durchzuführen. Dabei werden sowohl der Hubweg als auch die Winkelstellung berücksichtigt. Das variable Nockenelement ist dabei auf der Einlaßnockenwelle oder der Auslaßnockenwelle angeordnet, um in Richtung der jeweiligen Rotationsachse zu gleiten. Die Ventilsteuereinrichtung umfaßt ferner einen Steuermechanismus zum Bewegen des variablen Nockenelementes in Richtung dieser Rotationsachse in Abhängigkeit der Motorbetriebsbedingungen zum Wechseln der Ventilbetriebseigenschaften des Einlaßventils oder des Auslaßventils. Dabei umfaßt der Steuermechanismus ein bewegbares Element, das derart angetrieben ist, um sich entlang einer zentralen Achse hin- und herzubewegen, weiterhin umfaßt der Steuermechanismus Arme, die sich von dem bewegbaren Element zu der Einlaßnockenwelle oder der Auslaßnockenwelle hin erstrecken, die Kontaktbereiche aufweisen, die mit beiden Seitenflächen des variablen Nockenelementes in Richtung der Rotationsachse in Berührung stehen. Die zentrale Achse des bewegbaren Elementes ist dabei näher an einer zentralen Achse eines Zylinders der Brennkraftmaschine angeordnet als die besagte Rotationsachse der Einlaßnockenwelle oder der Auslaßnockenwelle.

Wenn bei dieser Anordnung das variable Nockenelement in Richtung der Rotationsachse der Nockenwelle bewegt wird, um die Ventilbetriebseigenschaften des Einlaßventils oder des Auslaßventils zu ändern, wird der Steuermechanismus das variable Nockenelement, welches auf der Nockenwelle zum Gleiten vorgesehen ist, in Richtung der Rotationsachse der Nockenwelle bewegen, so daß der bewegbare Nockenbereich mit unterschiedlichen Ventilbetriebseigenschaften, die sich in Richtung der Rotationsachse ändern, das Einlaßventil oder das Auslaßventil Öffnen oder Schließen. Das Gewicht des variablen Nockenelementes, das von dem Steuermechanismus bewegt wird, ist im Vergleich mit dem gesamten Gewicht des Steuernocken und der Nockenwelle der zuvor bekannten Lösungen sehr gering, woraus sich ergibt, daß große Steuerkräfte nicht notwendig sind und daher der Steuermechanismus verkleinert werden kann.

Wenn der Steuermechanismus das variable Nockenelement mit leichtem Gewicht bewegt, wenn die Ventilbetriebseigenschaften des Einlaßventils oder des Auslaßventils sich ändern, wird die Bewegung in Richtung der Rotationsachse schnell durchgeführt, und es wird die Antwort auf einen Wechsel der Ventilbetriebseigenschaften verbessert, so daß der Betriebsbereich, an dem der Motor mit am besten geeigneten Ventilbetriebseigenschaften arbeitet, erweitert wird, und dadurch der Motorbetrieb wie z. B. die Ausgangsleistung verbessert werden soll. Weiterhin kann dadurch, daß der Steuermechanismus verkleinert wird, der Ventilbetätigungsmechanismus und dadurch die Brennkraftmaschine selbst verkleinert werden.

Wenn das bewegbare Element dabei näher an einer zentralen Achse eines Zylinders der Brennkraftmaschine angeordnet ist als die Einlaßnockenwelle oder die Auslaßnockenwelle, und der Kontaktbereich, der das variable Nockenelement berührt, um die Antriebskraft des bewegbaren Elementes zu dem variablen Nockenelement zu geben, auf dem Arm vorgesehen ist, der von dem bewegbaren Element zu der Einlaßnockenwelle oder der Auslaßnockenwelle sich erstreckt, kann der Steuermechanismus innerhalb einer Weite von der Nockenwelle in Richtung in gerader Linie senkrecht zu der Rotationsachse der Nockenwelle gehalten werden. Dadurch wird die Weite des Ventilbetätigungsmechanismus in Richtung der geraden Linie nicht sehr groß. Ferner werden, weil die Kontaktbereiche die entsprechenden Seitenflächen des variablen Nockenelementes berühren, diese Kontaktbereiche die Rotation der variablen Nockenelemente nicht beeinflussen, die zusammen mit der Einlaßnockenwelle oder der Auslaßnockenwelle rotieren.

Im Ergebnis ist der Steuermechanismus zwischen der Einlaßnockenwelle und der Auslaßnockenwelle angeordnet und die Weite des Ventilbetätigungsmechanismus in Richtung einer geraden Linie senkrecht zu der Rotationsachse der beiden Nockenwellen wird nicht sehr groß, wodurch der Ventilbetätigungsmechanismus und damit die Brennkraftmaschine selbst verkleinert werden kann. Ferner können, weil die Kontaktbereiche die Seitenflächen des variablen Nockenelementes berühren, um nicht die Rotation des variablen Nockenelementes zu beeinflussen, das Einlaß- und das Auslaßventil sicher durch das variable Nockenelement geöffnet und geschlossen werden.

Die hier beschriebene Anordnung dient also insb. dazu, auf Änderungen der Ventilbetriebseigenschaften besser zu reagieren und die einzelnen Komponenten der Brennkraftmaschine und damit die Brennkraftmaschine selbst zu verkleinern. Nachteilig ist auch hier der große konstruktive Aufwand, wobei es auch in diesem Falle wiederum wünschenswert ist, die variable Ventilsteuereinrichtung auf einfache und kostengünstige Weise zusätzlich bzgl. einer Reduzierung bzw. Minimierung von Drosselverlusten zu verbessern, um eine weitere Verbesserung des Motorwirkungsgrades zu erzielen.

Ausgehend von diesen bekannten variablen Ventilsteuereinrichtungen liegt der Erfindung die Aufgabe zugrunde, die bekannten Vorrichtungen unter Beibehaltung der bisherigen Vorteile in der Weise zu verbessern bzw. weiterzuentwickeln, daß die Nachteile der zuvor diskutierten Lösungen vermieden werden, wobei insbesondere die variable Ventilsteuereinrichtung auf einfache und kostengünstige Weise zusätzlich bzgl. einer Reduzierung bzw. Minimierung von Drosselverlusten verbessert werden soll, um eine weitere Verbesserung des Motorwirkungsgrades zu erzielen. Die gewünschte Anordnung soll dabei nicht nur einfach und kostengünstig herstellbar sein, sondern auch hinsichtlich ihrer Funktionseigenschaften sicher und zuverlässig sein.

Die Aufgabe wird erfindungsgemäß dadurch gelöst, daß die Mittel zur stufenlosen Verstellung von Ventilhub und Öffnungsdauer im wesentlichen durch Mittel zur radialen Verschiebung des Nockengrundkreises relativ zum Nockenwellenmittelpunkt gebildet sind. Auf diese Weise wird erstmalig mit einfachen Mitteln die Möglichkeit geschaffen, eine variable Ventilsteuereinrichtung auf einfache und kostengünstige Weise hinsichtlich der Reduzierung bzw. Minimierung von Drosselverlusten zu verbessern, um eine weitere Verbesserung des Motorwirkungsgrades zu erzielen. Die erfindungsgemäße Anordnung ist dabei nicht nur einfach und kostengünstig herstellbar, sondern auch hinsichtlich ihrer Funktionseigenschaften sicher und zuverlässig. Mit der erfindungsgemäßen Anordnung wird dabei eine Möglichkeit geschaffen, einen Ladungswechsel z. B. bei einem Viertakt- Ottomotor ohne Drosselklappe durch die stufenlose erfindungsgemäß ausgebildete Verstellung des Ventilhubes und der Öffnungsdauer zu realisieren, so daß die Drosselverluste unter Teillastbetrieb minimiert werden.

Bei der bevorzugten Ausführungsform der vorliegenden Erfindung ist vorgesehen, daß die Mehrzahl von Steuernocken als nicht integrale, separate Bauteile der Nockenwelle ausgebildet sind. Eine Brennkraftmaschine kann dabei mehr als eine Nockenwelle enthalten, die entsprechend dieser Erfindung ausgestaltet ist. Z. B. ist eine Nockenwelle für die Betätigung der Einlaßventile und eine weitere Nockenwelle für die Betätigung der Auslaßventile eine sehr gebräuchliche Konfiguration. Erfindungsgemäß empfiehlt es sich, daß zur Verbindung der Mehrzahl von Steuernocken mit der Nockenwelle wenigstens eine Führungseinrichtung ausgebildet ist. In vorteilhafter Ausgestaltung kann dabei die wenigstens eine Führungseinrichtung zur Verbindung der Mehrzahl von Steuernocken mit der Nockenwelle als Führungsschiene ausgebildet sein, in bevorzugter Ausführung empfiehlt es sich dabei, die Führungseinrichtung zur Verbindung der Mehrzahl von Steuernocken mit der Nockenwelle als Schwalbenschwanzführung auszubilden.

Diese Anordnung ermöglicht zum einen die Rotationsbewegung des Steuernockens mit der Nockenwelle und zum anderen erlaubt diese Anordnung eine überlagerte Bewegung des Steuernockens in radialer Richtung, woraus sich eine Verschiebung des Nockengrundkreises relativ zum Nockenwellenmittelpunkt ergibt. Auf diese Weise erfolgt beispielsweise beim Auflaufen des Steuernockens auf den Ventilstößel eine Ausweichen des Steuernockens in radialer Richtung, ohne das der Stößel betätigt wird (Nullhub).

Nach einem weiteren Ausgestaltungsmerkmal der vorliegenden Erfindung ist zur Erzielung eines definierten Hubes der Ventilstößel der Ventile eine Einrichtung zur kontinuierlichen, stufenlosen Steuerung der Radialbewegung der Steuernocken ausgebildet. Diese Einrichtung zur kontinuierlichen, stufenlosen Steuerung der Radialbewegung der Steuernocken kann unterschiedliche Ausgestaltung aufweisen, bei der bevorzugten Ausführungsform ist die Einrichtung zur kontinuierlichen, stufenlosen Steuerung der Radialbewegung der Steuernocken als mechanischer, justierbarer Exzenter ausgebildet. Über diesen mechanischen, justierbaren Exzenter kann eine stufenlose Justierung in der Weise erfolgen, das eine Einstellung entsprechend der geforderten (gewünschten) Größe des Ventilhubes erfolgt. Bei davon abweichenden Ausführungsformen der vorliegenden Erfindung kann die Einrichtung zur kontinuierlichen, stufenlosen Steuerung der Radialbewegung der Steuernocken als hydraulische Verstelleinrichtung ausgebildet sein, oder es kann die Einrichtung zur kontinuierlichen, stufenlosen Steuerung der Radialbewegung der Steuernocken als elektrischer Linearbetätiger ausgebildet sein. Schließlich ist auch vorgesehen, daß die Einrichtung zur kontinuierlichen, stufenlosen Steuerung der Radialbewegung der Steuernocken als Kombination eines mechanischen, justierbaren Exzenters, einer hydraulischen Verstelleinrichtung und/oder eines elektrischen Linearbetätigers ausgebildet ist. Bei dem Betrieb dieser Einrichtungen sollte ein Signal von der Motorsteuerung zugeführt werden, das gemäß einer geeigneten Steuerstrategie definiert ist. Die Öffnungsdauer des Ventils korreliert dabei mit der Größe des Ventilhubes. Ein kleiner Ventilhub ist dabei automatisch verbunden mit einer kurzen Öffnungsdauer und umgekehrt.

Eine weitere vorteilhafte Ausgestaltung der Erfindung sieht vor, daß die Positionierung des oder der Nocken über einen oder mehrere Hebel erfolgt, die an einem oder mehreren mit dem oder den Nocken einstückig verbundenen Absätzen erfolgt. Der oder die Absätze sind bevorzugt zylindrisch ausgebildet wobei der Durchmesser des Zylinders bevorzugt dem Durchmesser des Grundkreises des jeweiligen Nockens entspricht.

Es empfiehlt sich nach einem weiteren Ausgestaltungsmerkmal der vorliegenden Erfindung, daß zur Reduzierung der Beschleunigungen der Ventilstößel und der Ventile zwischen der Einrichtung zur kontinuierlichen, stufenlosen Steuerung der Radialbewegung der Steuernocken und den Steuernocken wenigstens ein Federelement und/oder Feder-/Dämpferelement ausgebildet ist. Zweckmäßig ist es dabei in bevorzugter Ausführungsform, daß zur Reduzierung der Beschleunigungen der Ventilstößel und der Ventile zwischen dem mechanischen, justierbaren Exzenter und den Steuernocken wenigstens ein Federelement und/oder Feder/Dämpferelement ausgebildet ist.

Nach einem letzten Merkmal der vorliegenden Erfindung ist vorgesehen, daß die variable Ventilsteuereinrichtung zur Bereitstellung einer ausreichenden radialen Verstellung für die Erzielung eines Nullhubes ausgebildet ist, um dadurch eine vollständige Zylinderabschaltung zu bewirken, wenn dieser an allen Ein- und/oder Auslässen irgendeines Zylinders anliegt.

Die Erfindung betrifft auch eine, die mindestens eine der zuvor beschriebenen variablen Ventilsteuereinrichtungen ausweist. Dabei kann eine Brennkraftmaschine eine oder mehrere identisch aufgebaute und/oder auch unterschiedlich aufgebaute Ventilsteuereinrichtungen aufweisen.

Die Erfindung ist in den Figuren der Zeichnung in einem Ausführungsbeispiel dargestellt. Es zeigen:
- Fig. 1: eine schematische, vereinfachte Oberansicht eines Teilbereiches der erfindungsgemäßen variablen Ventilsteuereinrichtung,
- Fig. 2: die schematische, vereinfachte Darstellung der erfindungsgemäßen variablen Ventilsteuereinrichtung gemäß Fig. 1 in Schnittansicht,
- Fig. 3: die schematische, vereinfachte Darstellung der erfindungsgemäßen variablen Ventilsteuereinrichtung gemäß Fig. 1 mit relativ zum Nockenwellenmittelpunkt verschobenem Nockengrundkreis,
- Fig.4: die schematische, vereinfachte Darstellung der erfindungsgemäßen variablen Ventilsteuereinrichtung gemäß Fig. 3 in Schnittansicht.

Die erfindungsgemäße Ventilsteuereinrichtung ist generell mit 10 bezeichnet. Die Ventilsteuereinrichtung 10 ist vorgesehen für eine Brennkraftmaschine, insb. für einen Viertakt- Ottomotor, und umfaßt von einer Mehrzahl von Steuernocken 12 einer mit 11 bezeichneten Nockenwelle insb. über Ventilstößel betätigbare, in den Figuren der Zeichnung nicht separat dargestellte Ventile. Die erfindungsgemäße Ventilsteuereinrichtung 10 umfaßt im weiteren Mittel 13 wenigstens zur Reduzierung von Drosselverlusten der Brennkraftmaschine insb. unter Teillastbetrieb, wobei diese Mittel 13 zur Reduzierung von Drosselverlusten im wesentlichen Mittel 14 zur stufenlosen Verstellung von Ventilhub und Öffnungsdauer umfassen.

Bei der variablen Ventilsteuereinrichtung 10 ist dabei erfindungsgemäß vorgesehen, daß die Mittel 14 zur stufenlosen Verstellung von Ventilhub und Öffnungsdauer im wesentlichen durch Mittel 15 zur radialen Verschiebung des Nockengrundkreises relativ zum Nockenwellenmittelpunkt gebildet sind. Auf diese Weise ist es erstmalig mit einfachen Mitteln möglich, eine variable Ventilsteuereinrichtung 10 auf einfache und kostengünstige Weise zusätzlich bzgl. einer Reduzierung bzw. Minimierung von Drosselverlusten zu verbessern, um eine weitere Verbesserung des Motorwirkungsgrades zu erzielen. Die erfindungsgemäße Anordnung ist dabei auch einfach und kostengünstig herstellbar, sowie auch hinsichtlich ihrer Funktionseigenschaften sicher und zuverlässig. Mit der erfindungsgemäßen Anordnung wird dabei eine Möglichkeit geschaffen, einen Ladungswechsel z. B. bei einem Viertakt- Ottomotor ohne Drosselklappe durch die stufenlose erfindungsgemäß ausgebildete Verstellung des Ventilhubes und der Öffnungsdauer zu realisieren, so daß die Drossel- bzw. Wirkungsverluste unter Teillastbetrieb minimiert werden. Es ist dazu in den Figuren der Zeichnung in den Fig. 1 und 2 jeweils ein Teilbereich einer erfindungsgemäßen Ventilsteuereinrichtung 10 in ihrem Grundzustand, und in den Fig. 3 und 4 dieser Teilbereich der erfindungsgemäßen Ventilsteuereinrichtung 10 mit relativ zum Nockenwellenmittelpunkt verschobenem Nockengrundkreis dargestellt. Es ist dabei, siehe die Fig. 3 und 4, die Nockenwellenmittelachse mit 16 und die Nockengrundkreismittelachse mit 17 bezeichnet.

Bei der in den Figuren der Zeichnung dargestellten Ausführungsform der erfindungsgemäßen Ventilsteuereinrichtung 10 sind die Mehrzahl von Steuernocken 12 als nicht integrale, separate Bauteile der Nockenwelle 11 ausgebildet. Dabei ist zur Verbindung der Mehrzahl von Steuernocken 12 mit der Nockenwelle 11 wenigstens eine, hier nicht separat dargestellte Führungseinrichtung ausgebildet, die in vorteilhafter Ausgestaltung als Führungsschiene ausgebildet sein kann, sowie in bevorzugter Ausführung als Schwalbenschwanzführung.

Diese Anordnung ermöglicht zum einen die Rotationsbewegung des Steuernockens 12 mit der Nockenwelle 11 und zum anderen erlaubt diese Anordnung eine überlagerte Bewegung des Steuernockens 12 in radialer Richtung, woraus sich eine Verschiebung des Nockengrundkreises relativ zum Nockenwellenmittelpunkt ergibt. Auf diese Weise erfolgt beispielsweise beim Auflaufen des Steuernockens 12 auf den Ventilstößel eine Ausweichen des Steuernockens 12 in radialer Richtung, ohne das der Stößel betätigt wird (Nullhub).

Bei der erfindungsgemäßen Ventilsteuereinrichtung 10 ist ferner zur Erzielung eines definierten Hubes der Ventilstößel der Ventile eine Einrichtung zur kontinuierlichen, stufenlosen Steuerung der Radialbewegung der Steuernocken 12 ausgebildet. Diese in den Figuren der Zeichnung nicht dargestellte Einrichtung zur kontinuierlichen, stufenlosen Steuerung der Radialbewegung der Steuernocken 12, die insb. zur Begrenzung von dessen Radialbewegung dient, kann unterschiedliche Ausgestaltung aufweisen, bei der bevorzugten Ausführungsform ist die Einrichtung zur kontinuierlichen, stufenlosen Steuerung der Radialbewegung der Steuernocken 12 als mechanischer, justierbarer Exzenter ausgebildet. Über diesen mechanischen, justierbaren Exzenter kann eine stufenlose Justierung in der Weise erfolgen, das eine Einstellung entsprechend der geforderten (gewünschten) Größe des Ventilhubes erfolgt. Bei davon abweichenden Ausführungsformen der vorliegenden Erfindung kann die Einrichtung zur kontinuierlichen, stufenlosen Steuerung der Radialbewegung der Steuernocken 12 als hydraulische Verstelleinrichtung ausgebildet sein, oder es kann die Einrichtung zur kontinuierlichen, stufenlosen Steuerung der Radialbewegung der Steuernocken 12 als elektrischer Linearbetätiger ausgebildet sein. Schließlich ist auch vorgesehen, daß diese Einrichtung zur kontinuierlichen, stufenlosen Steuerung der Radialbewegung der Steuernocken 12 als Kombination eines mechanischen, justierbaren Exzenters, einer hydraulischen Verstelleinrichtung und/oder eines elektrischen Linearbetätigers ausgebildet ist. Bei dem Betrieb dieser Einrichtungen wird ein Signal von der Motorsteuerung zugeführt, das gemäß einer geeigneten Steuerstrategie definiert ist. Die Öffnungsdauer des Ventils korreliert dabei mit der Größe des Ventilhubes. Ein kleiner Ventilhub ist dabei automatisch verbunden mit einer kurzen Öffnungsdauer und umgekehrt.

Zur Reduzierung der Beschleunigungen der Ventilstößel und der Ventile ist weiterhin zwischen der Einrichtung zur kontinuierlichen, stufenlosen Steuerung der Radialbewegung der Steuernocken 12 und den Steuernocken 12 wenigstens ein Federelement ausgebildet, wobei dieses Federelement in bevorzugter Ausgestaltung zwischen dem mechanischen, justierbaren Exzenter und den Steuernocken 12 ausgebildet ist.

Die variable Ventilsteuereinrichtung 10 ist schließlich zur Bereitstellung einer ausreichenden radialen Verstellung für die Erzielung eines Nullhubes ausgebildet, um dadurch eine vollständige Zylinderabschaltung zu bewirken, wenn dieser an allen Ein- und Auslässen irgendeines Zylinders anliegt.

Die erfindungsgemäße variable Ventilsteuereinrichtung 10 bietet also insgesamt eine besonders vorteilhafte Möglichkeit, einen Ladungswechsel z. B. bei einem Viertakt-Ottomotor ohne Drosselklappe durch die stufenlose erfindungsgemäß ausgebildete Verstellung des Ventilhubes und der Öffnungsdauer zu realisieren, so daß die Drossel- bzw. Drosselverluste unter Teillastbetrieb minimiert werden. Dadurch ergibt sich ein deutlich verbesserter Motorwirkungsgrad, wodurch sich z. B. auch ein geringerer Kraftstoffverbrauch ergibt.

Wie bereits erwähnt, sind die dargestellten Ausführungsformen nur beispielsweise Verwirklichungen der Erfindung, diese ist nicht darauf beschränkt, es sind vielmehr noch mancherlei Abänderungen und Ausbildungen möglich. So können insb. die dargestellten Steuernocken 12 und die Nockenwelle 11 eine von den dargestellten Ausführungsformen abweichende Ausbildung und Anordnung aufweisen, weiterhin denkbar ist eine abweichende Ausbildung der Einrichtung zur kontinuierlichen, stufenlosen Steuerung der Radialbewegung der Steuernocken 12.

### BEZUGSZEICHENLISTE

- 10: Variable Ventilsteuereinrichtung
- 11: Nockenwelle
- 12: Steuernocken
- 13: Mittel zur Reduzierung von Drosselverlusten
- 14: Mittel zur stufenlosen Verstellung von Ventilhub und Öffnungsdauer
- 15: Mittel zur radialen Verschiebung des Nockengrundkreises relativ zum Nockenwellenmittelpunkt
- 16: Nockenwellenmittelachse
- 17: Nockengrundkreismittelachse

## Patentansprüche

1. Variable Ventilsteuereinrichtung (10) für eine Brennkraftmaschine, insb. für einen Viertakt- Ottomotor, umfassend von einer Mehrzahl von Steuernocken (12) einer Nockenwelle (11) insb. über Ventilstößel betätigbare Ventile und umfassend Mittel (13) wenigstens zur Reduzierung von Drosselverlusten der Brennkraftmaschine insb. unter Teillastbetrieb, wobei diese Mittel (13) zur Reduzierung von Drosselverlusten im wesentlichen Mittel (14) zur stufenlosen Verstellung von Ventilhub und Öffnungsdauer umfassen,
**dadurch gekennzeichnet, daß**
die Mittel (14) zur stufenlosen Verstellung von Ventilhub und Öffnungsdauer im wesentlichen durch Mittel (15) zur radialen Verschiebung des Nockengrundkreises relativ zum Nockenwellenmittelpunkt gebildet sind.

2. Variable Ventilsteuereinrichtung nach Anspruch 1,
**dadurch gekennzeichnet, daß**
die Mehrzahl von Steuernocken (12) als nicht integrale, separate Bauteile der Nockenwelle (11) ausgebildet sind.

3. Variable Ventilsteuereinrichtung nach Anspruch 2,
**dadurch gekennzeichnet, daß**
zur Verbindung der Mehrzahl von Steuernocken (12) mit der Nockenwelle (11) wenigstens eine Führungseinrichtung ausgebildet ist.

4. Variable Ventilsteuereinrichtung nach Anspruch 3,
**dadurch gekennzeichnet, daß**
die wenigstens eine Führungseinrichtung zur Verbindung der Mehrzahl von Steuernocken (12) mit der Nockenwelle (11) als Führungsschiene ausgebildet ist.

5. Variable Ventilsteuereinrichtung nach Anspruch 3 oder 4,
**dadurch gekennzeichnet, daß**
die wenigstens eine Führungseinrichtung zur Verbindung der Mehrzahl von Steuernocken (12) mit der Nockenwelle (11) als Schwalbenschwanzführung ausgebildet ist.

6. Variable Ventilsteuereinrichtung nach einem der Ansprüche 1 bis 5,
**dadurch gekennzeichnet, daß**
zur Erzielung eines definierten Hubes der Ventilstößel der Ventile eine Einrichtung zur kontinuierlichen, stufenlosen Steuerung der Radialbewegung der Steuernocken (12) ausgebildet ist.

7. Variable Ventilsteuereinrichtung nach Anspruch 6,
**dadurch gekennzeichnet, daß**
die Einrichtung zur kontinuierlichen, stufenlosen Steuerung der Radialbewegung der Steuernocken (12) als mechanischer, justierbarer Exzenter ausgebildet ist.

8. Variable Ventilsteuereinrichtung nach Anspruch 6,
**dadurch gekennzeichnet, daß**
die Einrichtung zur kontinuierlichen, stufenlosen Steuerung der Radialbewegung der Steuernocken (12) als hydraulische Verstelleinrichtung ausgebildet ist.

9. Variable Ventilsteuereinrichtung nach Anspruch 6,
**dadurch gekennzeichnet, daß**
die Einrichtung zur kontinuierlichen, stufenlosen Steuerung der Radialbewegung der Steuernocken (12) als elektrischer Linearbetätiger ausgebildet ist.

10. Variable Ventilsteuereinrichtung nach einem der Ansprüche 7 bis 9,
**dadurch gekennzeichnet, daß**
die Einrichtung zur kontinuierlichen, stufenlosen Steuerung der Radialbewegung der Steuernocken (12) als Kombination eines mechanischen, justierbaren Exzenters, einer hydraulischen Verstelleinrichtung und/oder eines elektrischen Linearbetätigers ausgebildet ist.

11. Variable Ventilsteuereinrichtung nach einem der Ansprüche 7 bis 10,
**dadurch gekennzeichnet, daß**
die Einrichtung zur kontinuierlichen, stufenlosen Steuerung der Radialbewegung der Steuernocken (12) über einen oder mehrere Hebel auf einen oder mehrere mit dem Nocken einstückig verbundenen Absätze wirkt.

12. Variable Ventilsteuereinrichtung nach Anspruch 11,
**dadurch gekennzeichnet, daß**
der oder die Absätze zylinderförmig ausgebildet sind und bevorzugt in ihrem Durchmesser dem Grundkreisdurchmesser des jeweiligen Nockens entspricht.

13. Variable Ventilsteuereinrichtung nach einem der Ansprüche 1 bis 12,
**dadurch gekennzeichnet, daß**
zur Reduzierung der Beschleunigungen der Ventilstößel und der Ventile zwischen der Einrichtung zur kontinuierlichen, stufenlosen Steuerung der Radialbewegung der Steuernocken (12) und den Steuernocken (12) wenigstens ein Federelement ausgebildet ist.

14. Variable Ventilsteuereinrichtung nach Anspruch 13,
**dadurch gekennzeichnet, daß**
zur Reduzierung der Beschleunigungen der Ventilstößel und der Ventile zwischen dem mechanischen, justierbaren Exzenter und den Steuernocken (12) wenigstens ein Federelement ausgebildet ist.

15. Variable Ventilsteuereinrichtung nach einem der Ansprüche 1 bis 14,
**dadurch gekennzeichnet, daß**
die variable Ventilsteuereinrichtung (10) zur Bereitstellung einer ausreichenden radialen Verstellung für die Erzielung eines Nullhubes ausgebildet ist, um dadurch eine vollständige Zylinderabschaltung zu bewirken.

16. Brennkraftmaschine,
**dadurch gekennzeichnet, daß**
sie eine oder mehrere variable Ventilsteuereinrichtungen nach mindestens einem der Ansprüche 1 bis 16 enthält.
